# EUROPÄISCHE PATENTSCHRIFT

(11) **EP 1 730 441 B1**
(45) Veröffentlichungstag und Bekanntmachung des Hinweises auf die Patenterteilung: **19.03.2008**
(21) Anmeldenummer: 05717130.8
(22) Anmeldetag: 23.03.2005
(51) Int. Cl.: F23C 1/00, F23R 3/00

(54) **VORRICHTUNG UND VERFAHREN ZUR FLAMMENSTABILISIERUNG IN EINEM BRENNER**
DEVICE AND METHOD FOR STABILIZING THE FLAME IN A BURNER
DISPOSITIF ET PROCEDE POUR STABILISER UNE FLAMME

(30) Priorität: 30.03.2004 DE 102004015607
(43) Veröffentlichungstag der Anmeldung: 13.12.2006
(73) Patentinhaber: Alstom Technology Ltd, 5400 Baden (CH)
(72) Erfinder: CARRONI, Richard, CH-5443 Niederrohrdorf (CH); MEEUWISSEN, Thiemo, CH-5400 Baden (CH)
(74) Vertreter: Liebe, Rainer
(86) Internationale Anmeldenummer: PCT/EP2005/051333
(87) Internationale Veröffentlichungsnummer: WO 2005/095855

(56) Entgegenhaltungen:
- EP-A- 0 694 740
- WO-A-93/25852
- WO-A-20/04020905
- WO-A-20/04094909
- US-A- 5 569 020

## Beschreibung

### Technisches Gebiet

Die Erfindung bezieht sich auf eine Vorrichtung zur Flammenstabilisierung in einem Brenner, mit einem ein Brennervolumen wenigstens teilweise umfassenden Brennergehäuse, in das über wenigstens eine Brennstoffleitung Brennstoff und über wenigstens ein Luftzuführungsmittel Luft unter Ausbildung eines sich in einer bevorzugten Strömungsrichtung ausbreitenden Luft-/Brennstoffgemisches einbringbar sind, das in einer sich stromab an das Brennergehäuse anschließenden Brennkammer unter Ausbildung einer stationären Flamme entzündbar ist. Ferner wird ein Verfahren zur Flammenstabilisierung in einem diesbezüglichen Brenner Beschrieben.

### Stand der Technik

Moderne Vormischbrenner, von denen stellvertretend auf einen Vormischbrenner mit kegelförmigen Brennergehäuse verwiesen wird, der in der EP 321 809 B1 beschrieben ist, sind unter dem Gesichtspunkt ihres Wirkungsgrades sowie hinsichtlich ihrer Schadstoffemissionen optimiert. Die an den Brennersystemen durchgeführten Optimierungen gelten vornehmlich für Lastbereiche, in denen derartige Brennersysteme hauptsächlich betrieben werden, um bspw. Wärmekraftmaschinen, hauptsächlich Gas- oder Dampfturbinenanlagen anzutreiben. Derartige Anlagen werden die meiste Zeit unter Voll- oder Teillastbedingungen betrieben.

An Hand des vorstehend genannten Beispiels eines kegelförmig ausgebildeten Vormischbrenners soll im Weiteren auf ein Problem hingewiesen werden, das sich beim Betrieb derartiger Brenner stellt. Nicht notwendiger Weise sind die nachstehenden Ausführungen auf kegelförmige Vormischbrenner beschränkt. Vielmehr betrifft das Problem alle gattungsgemäßen Vormischbrenner.

In an sich bekannter Weise umschließen moderne Vormischbrenner sich konisch erweiternde Brennervolumen, den so genannten Drallraum, in den Luft- und Brennstoff unter Ausbildung einer sich axialwärts zum Drallraum konisch erweiternden Drallströmung eingespeist werden. Durch Vorsehen eines unsteten Strömungsüberganges zwischen dem Drallraum und dem sich an den Drallraum anschließenden Brennkammergehäuse platzt die Drallströmung auf und bildet innerhalb der Brennkammer eine Rückströmzone aus, in der das Brennstoffgemisch unter Ausbildung einer räumlich weitgehend stationären Flamme zündet. Um einen möglichst optimierten Verbrennungsprozess gewährleisten zu können, gilt es eine möglichst homogene und räumlich stationäre Flammenbildung zu unterstützen.

Derartige Brenner werden jedoch unvermeidbar, wenn auch nur vorübergehend unter Last- und Betriebsbedingungen betrieben, unter denen sich eine homogen ausbildende, räumlich stationäre Flamme nicht oder nur mit erheblichen Einschränkungen ausbilden kann. Insbesondere unter Start- und Niedriglastbedingungen müssen zur Gewährleistung der an die Flammenqualität gestellten Forderungen entsprechende Maßnahmen zur Flammenstabilisierung ergriffen werden. Ein probates Mittel zur Flammenstabilisierung stellt die sogenannte Pilotgaszuführung dar, durch die zumeist über eine zentral im Brenner angeordnete Brennerlanze zusätzliches Pilotgas, das keine oder nur eine geringe Vormischung mit der Zuluft erfährt, der Flamme zugeführt wird. Derartige Pilotgasspeisungen führen zu sogenannten Pilotflammen, die grundsätzlich vom Diffusionstyp sind, selbst in Fällen, in denen der Vormischbrenner unter mageren Brennstoffbedingungen betrieben wird.

Eine weitere Maßnahme zur Flammenstabilisierung sieht den Einsatz von Katalysatoren vor, die im Rahmen einer so genannten katalytischen Pilotierung im Durchmischungsbereich eines Vormischbrenners vorgesehen werden und in Abhängigkeit des Luft-Brennstoffverhältnisses λ sowie des im Gemisch vorhandenen Sauerstoffes zumindest Anteile des im Luft-/Brennstoffgemisch enthaltenen Brennstoffes zu oxidieren. Insbesondere bei einer fetten Luft-Brennstoffmischung, d.h. λ < 1, ist es möglich durch Einsatz katalytischer Reaktoren innerhalb des Vormischbrennerbereiches durch Teiloxidation des Brennstoffanteiles sogenanntes Syngas zu erzeugen, das aus H₂ und CO besteht und aufgrund des Wasserstoffanteiles ein hochreaktionsfähiges Gas darstellt. So konnte experimentell nachgewiesen werden, dass eine gezielte Beimischung von Syngas in den sich in der Brennkammer ausbildenden Flammenbereiches eine verbesserte Verbrennungsstabilität in Bezug auf eine stabile Flammenlage sowie eine reduzierte Stickoxydemission erzielbar ist (siehe US 5,569,020 und Samuelsen, 99-GT-359, ASME-Turbo Indianapolis).

Auch ist es bekannt, durch katalytische Teiloxidation eine sich innerhalb eines Brenners ausbildenden Luft-/Brennstoffgemisches und durch geeignete Wahl des Luft-Brennstoffverhältnisses sowie der Eintrittstemperaturen des Luft-Brennstoffgemisches in den katalytischen Reaktor, ein Syngas-freies Gasgemisch bestehend aus CH₄, N₂, CO₂ und H₂O herzustellen, das aufgrund des im Gasgemisch enthaltenen Methans einem herkömmlichen, mageren, vorgemischten Pilotgas entspricht. Ein derartiges Verfahren ist beispielsweise der US 6,358, 040 sowie der US 6,394,791 zu entnehmen. Aus diesen Druckschriften ist jeweils ein Verfahren entnehmbar, bei dem das im Wege einer Katalyse teiloxidierte Luft-/Brennstoffgemisch mit Kühlluft gemischt wird, um eine Selbstzündungen und eine damit verbundenen Diffusionsflamme zu vermeiden und letztlich als heißes, mageres, CH₄ enthaltenes Gemisch zum Zwecke der Stabilisierung der sich innerhalb der Brennkammer homogen ausbildenden Flamme zugeführt zu werden.

Alle drei vorstehend beschriebenen Maßnahmen, sei es die Zuführung von Pilotgas unter Ausbildung einer Diffusionsflamme oder der Einsatz katalytischer Reaktoren zur Erzeugung Syngas-enthaltene oder Syngas-freie, aber in jedem Fall CH₄ enthaltene Gasgemische, basieren auf der Mischung eines heißen, reaktiven Pilotgases mit dem sich im Vormischbrenner ausbildenden Luftbrennstoffgemisch. In allen Fällen ist es daher entscheidend, dass eine vollständige Durchmischung des reaktiven Pilotgases mit dem Luftbrennstoffgemisch hergestellt wird, noch bevor Selbstzündungen auftreten, um letztlich so genannte Hotspots sowie auch erhöhte Stickoxydemissionen zu vermeiden. Durch die zusätzliche Einspeisung eines reaktiven Pilotgases kann sich überdies die Flammenposition innerhalb der Brennkammer verändern, wodurch sich die Zeitspanne zur vollständigen Gemischausbildung reduziert, insbesondere in jenem Falle, in dem die Flamme eine Brennkammer-interne stromauforientierte Position einnimmt. Selbstredend ist damit eine erhöhte Ausbildung und Emission von Stickoxiden verbunden.

Der Einfluss auf die räumliche Lage der sich innerhalb der Brennkammer ausbildenden homogenen Flamme ist durch eine Pilotgaszufuhr umso größer, je brennstoffreicher das zugeführte Pilotgas ist. Insbesondere bei der sich im Wege der katalytisch unterstützten Teiloxidation möglichen Syngasausbildung kommt dem Ort der Einspeisung von Syngas relativ zur Flammelage eine erhebliche Bedeutung zu, zumal die Flammenlage sehr sensibel in Bezug auf eine Syngaseinspeisung reagieren könnte. Diese, mit Syngaseinspeisung verbundene Abhängigkeiten der Flammenlage sind in der US 5,937,632 ausführlich dargelegt und im Rahmen einer sogenannten chemischen Flammenstabilisierung beschrieben.

Zusammenfassend kann daher festgehalten werden, dass den vorstehend beschriebenen Maßnahmen zur Flammenstabilisierung beim Betrieb moderner Vormischbrenner insbesondere unter Teillastbedingungen oder während der Startphase, folgende Probleme entgegenstehen:
So gilt es zum einen, die Ausbildung sogenannter heißer Taschen zu vermeiden, d.h. unverbrannter Brennstoff, der mit dem Luft-/Brennstoffgemisch der Hauptströmung reagiert bevor das Gemisch eine vollständige Durchmischung erfahren hat. Zum anderen beeinflusst die bisher im Einsatz befindliche Pilotierungstechnik die Flammenposition und damit verbunden die verfügbare Zeit zur vollständigen Durchmischung des Luft-/Brennstoffgemisches, das bei zu früher Entzündung einen beträchtlichen Stickoxidanteil freisetzt.

### Darstellung der Erfindung

Der Erfindung liegt die Aufgabe zugrunde, eine Vorrichtung sowie ein Verfahren zur Flammenstabilisierung einer sich stromab eines Vormischbrenners ausbildenden Flamme derart anzugeben, dass die zur Stabilisierung eingesetzten Maßnahmen weder die Flammenstabilität, d.h. den Flammenort nachhaltig zu beeinträchtigen vermögen, noch zu einer erhöhten Stickoxidemission führen. Vielmehr soll es möglich sein, flammenstabilisierende Vorkehrungen zu treffen, die weitgehend nicht vom Brennerdesign abhängen und nicht die durch das Brennerkonzept optimierten Verbrennungseigenschaften nachhaltig beeinträchtigen. So sollen die zu treffenden Maßnahmen dazu beitragen, eine erhöhte Designflexibilität in der Ausbildung von Vormischbrennern zu schaffen und darüber hinaus an möglichst vielen unterschiedlichen Brennersystemen einsetztbar sein, ohne Erfordernisse hinsichtlich einer speziellen Systemoptimierung berücksichtigen zu müssen.

Die Lösung der der Erfindung zugrunde liegenden Aufgabe ist im Anspruch 1 angegeben. Ein erfindungsgemäßes Verfahren zur Flammenstabilisierung ist Gegenstand des Anspruches 8. Den Erfindungsgedanken vorteilhaft weiterbildende Merkmale sind Gegenstand der Unteransprüche sowie der Beschreibung insbesondere unter Bezugnahme auf die im Weiteren beschriebenen Ausführungsbeispiele zu entnehmen.

Erfindungsgemäß ist eine Vorrichtung zur Flammenstabilisierung in einem Brenner gemäß den Merkmalen des Oberbegriffes des Anspruches 1 derart ausgebildet, dass stromauf zur Flamme eine Katalysatoranordnung vorgesehen ist, durch die ein vom Luft-/Brennstoffgemisch (4) separates Luft-/Pilotbrennstoffgemisch hindurch strömt. Die Katalysatoranordnung verfügt über wenigstens zwei Katalysatorstufen, die in Strömungsrichtung des sich innerhalb des Brenners ausbildenden Luft-/Brennstoffgemisches hintereinander angeordnet sind, von denen die stromaufwärtig angeordnete Katalysatorstufe, der sogenannte POX-Katalysator, mit einem Luft-/Pilottbrennstoffgemisch bei einem Mischungsverhältnis λ < 1 durchsetzt wird, durch die das Luft-/Pilotbrennstoffgemisch teilweise oxidiert wird. Die in Durchströmungsrichtung stromabwärtige Katalysatorstufe, der sogenannte FOX-Katalysator, wird mit einem abgemagerten Luft-/Pilotbrennstoffgemisch mit einem Mischungsverhältnis λ > 1 durchsetzt, durch die das abgemagerte Luft-/Pilotbrennstoffgemisch vollständig unter Ausbildung eines inerten Heissgasstromes oxidiert wird.

Das der erfindungsgemäßen Vorrichtung zugrundeliegende Verfahrensprinzip basiert auf einer Flammenstabilisierung mit Hilfe eines wenigstens 600°C, vorzugsweise bis zu 950°C, heißen, chemisch inerten Heissgasstromes, der in oder benachbart zur Flamme in die Brennkammer eingebracht wird. Das heiße, nicht reagierende Gas bewirkt eine thermische Stabilisierung der sich innerhalb der Brennkammer ausbildenden homogenisierten Flamme, wobei die inerte Natur der heißen Heissgasbestandteile es ermöglicht, den inerten Heissgasstrom an einer beliebigen Stelle innerhalb des Brennersystems der im Flammenbereich zuzuführen, ohne dabei die Flammenposition und die damit verbundene Mischzeiten zu verändern noch eine erhöhte Stickoxydbildung zu verursachen. Durch die erfindungsgemäße Maßnahme wird ein beispielloser Grad an Designflexibilität geschaffen, der es erlaubt, der erfindungsgemäß ausgebildete Vorrichtung, die einen sogenannten zweistufigen Pilotkatalysator aufweist, mit den unterschiedlichsten Brennersystemen zu kombinieren, weitgehend ohne dabei Optimierungserfordernisse die durch spezielle Systemzwänge verbunden wären, berücksichtigen zu müssen.

Die zweistufig ausgebildete Katalysatoranordnung vermag mit ihrer ersten Katalysatorstufe, dem POX-Katalysator ein brennstoffreiches, d.h. fettes Luft-/Pilotbrennstoffgemisch mit einem Luft-/Pilotbrennstoffverhältnis λ < 1 derart zu katalysieren, dass stromab des POX-Katalysators ein teiloxidiertes Luft-/Pilotbrennstoffgemisch aus dem POX-Katalysator austritt. Über eine entsprechende Luftzuführung wird stromab des POX-Katalysators das teiloxidierte Luft-/Pilotbrennstoffgemisch mit Zuluft vermischt zur Ausbildung eines abgemagerten Luft-/Pilotbrennstoffgemisches, d.h. λ > 1, noch vor Eintritt in den FOX-Katalysator, innerhalb dem das abgemagerte Luft-/Pilotbrennstoffgemisch vollständig oxidiert wird. Schließlich wird nach Durchtritt durch die gesamte Katalysatoranordnung ein aufgrund der exothermen Oxidationsreaktionen sehr heißes und chemisch inertes Heissgas gebildet, das zur gezielten thermischen Flammenstabilisierung in den Bereich der Brennkammer, in dem sich die Flamme ausbildet, eingespeist wird.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1: schematisierte Darstellung der zweistufigen Katalysatoranordnung,
- Fig. 2: schematisierte Darstellung der Katalysatoranordnung innerhalb eines Brennersystems,
- Fig. 3: schematisierte Darstellung einer Katalysatoranordnung innerhalb einer zweistufigen Brenneranordnung sowie
- Fig. 4: schematisierte Darstellung einer Katalysatoranordnung zur Realisierung einer Umschaltung zwischen chemischer und thermischer Flammenstabilisierung.

### Wege zur Ausführung der Erfindung, gewerbliche Verwendbarkeit

Die in Figur 1 dargestellte schematisierte Darstellung zeigt eine erfindungsgemäß ausgebildete Katalysatoranordnung 1, die einen Strömungskanal 2 umschließt, durch den in der Darstellung von links nach rechts eine Luftströmung L hindurchtritt. Innerhalb der Katalysatoranordnung 1 ist stromauf mittig zum Strömungskanal 2 ein erster Katalysator 3, der sogenannte POX-Katalysator vorgesehen, der über eine Vielzahl in Strömungsrichtung orientierte Katalysatorkanäle aufweist, die innwandig mit geeignet gewähltem Katalysatormaterial ausgekleidet sind und speziell zur Katalyse eines reichen Luft-/Pilotbrennstoffgemisches ausgewählt ist. Der POX-Katalysator 3 wird stromaufseitig von einem Luft-/Pilotbrennstoffgemisch 4 gespeist, das sich aus einem vollständig durchmischten Brennstoffstrom m_{POX,fuel} und einem Luftstrom m_{POX,air} zusammensetzt. Das in den POX-Katalysator 3 eintretende Luft-Pilotbrennstoffgemisch 4 verfügt über ein einstellbares Mischungsverhältnis λ_{POX} sowie über eine gezielt einstellbare Gemischeintrittstemperatur T_{POX,in}. Da, wie bereits erwähnt, die Strömungskanäle des POX-Katalysators 3 mit einer katalytischen Schicht geeigneter Wahl überzogen sind, vorzugsweise mit Rhodium oder eine Rhodium enthaltende Materialverbindung, und über entsprechende Strömungsgeometrien verfügen, können jegliche Überhitzungen der Kanalwände durch die katalytisch unterstützte, exotherm wirkende Teiloxidation des im Luft-Pilotbrennstoffgemisch 4 enthaltenen Brennstoffes vermieden werden. Zugleich gewährleistet der POX-Katalysator 3 eine homogen durchmischte Austrittsmischung 5, deren Temperatur T_{POX,out} einerseits von der Eintrittstemperatur T_{POX,in} sowie dem Luft-Pilotbrennstoffverhältnis λ_{POX} abhängt. Bei einer bevorzugten Ausführungsform liegt die Austrittstemperatur T_{POX,out} des Austrittsgemisches 5 in einem Bereich zwischen 600°C und 950°C, wobei die Austrittsmischung 5 vorwiegend aus CH₄, N₂, CO₂ und H₂O besteht. Darüber hinaus weist die Austrittsmischung 5 nur einen geringen Anteil des vorstehend beschriebenen Syngases auf, vorzugsweise mit Volumenprozenten unterhalb von 5%. Ebenso können Sauerstoffanteile O₂ mit einem Volumenprozentanteil von < 5% in der Austrittsmischung 5 enthalten sein. Bei dem vorstehend beschriebenen Ausführungsbeispiel weist die den POX-Katalysator 3 zugeführte Luft-/Pilotbbrennstoffmischung 4 ein Luft-/Brennstoff-Verhältnis λ_{POX,in} von typischer Weise zwischen 0,15 und 0,4 auf, d.h. die dem POX-Katalysator 3 zugeführte Luft-Pilotbrennstoffmischung ist verhältnismäßig brennstoffreich bzw. fett.

Stromab des POX-Katalysators 3 wird dem Austrittsgemisch 5 eine vorgegebene Menge an den POX-Katalysator 3 umströmende Luft L zugemischt, mit einem gezielt einstellbaren Massenstrom 6 m_{bypass} sowie einer vorgebbaren Lufttemperatur T_{bypass}, die identisch mit oder ähnlich zu der Eintrittstemperatur T_{POX,in} des dem POX-Katalysator 3 zugeführten Luft-Pilotbrennstoffgemisches 4 ist. Stromab des POX-Katalysators 3 bildet sich somit ein Gemisch aus, das stark abgemagert ist, typischer Weise mit einem Luft-Pilotbrennstoffverhältnis 4 < λ < 9. Das derart abgemagerte Luft-Pilotbrennstoffgemisch 7, mit einem geeignet dimensionierten Massenstrom m_{FOX,in} wird dem in Strömungsrichtung durch die Katalysatoranordnung 1 stromab angeordneten, sogenannten FOX-Katalysator 8 zugeführt, wobei das abgemagerte Luft-Pilotbrennstoffgemisch 7 eine Temperatur T_{FOX,in} aufweist, die kleiner als T_{POX,out} ist.

Hinsichtlich der Temperatur T_{POX,out} der Austrittsmischung 5 ist darauf zu achten, dass sie niedrig genug ist, um mögliche Selbstzündungen während der Durchmischung der Zuluft L mit der aus dem POX-Katalysator 3 austretenden teiloxidierten Luft-/Pilotbrennstoffmischung 5 sicher ausschließen zu können. Dies wird dadurch unterstützt, dass ein hoher Grad an Gleichverteilung innerhalb der Austrittsmischung 5 durch Vorsehen entsprechender Kanalführungen im POX-Katalysator 3 geschaffen wird, wodurch sogenannte Brennstofftaschen ausgeschlossen werden können. Ferner gewährleistet die innerhalb des POX-Katalysators 3 stattfindende Teiloxidation eine weitgehend vollständige Abreicherung des Massenstroms von Sauerstoff. Die Temperatur T_{FOX,in} bewegt sich typischer Weise im Bereich zwischen 500°C und 950°C und hängt insbesondere von der Temperatur T_{POX,out} der Austrittsmischung 5 sowie der Menge der zugeführten Bypassluft m_{bypass} ab. T_{FOX,in} sollte jederzeit größer sein als die Zündtemperatur des FOX-Katalysators 8, so dass sichergestellt ist, dass das in den FOX-Katalysator 8 eintretende abgemagerte Luft-Pilotbrennstoffgemisch vollständig katalytisch oxidiert wird.

In vorteilhafter Weise können im Bereich zwischen dem POX-Katalysator 3 und dem FOX-Katalysator 8 zur vollständigen Durchmischung und Ausbildung eines abgemagerten Luft-Pilotbrennstoffgemisches zusätzliche turbolenzerzeugende Mittel, wie beispielsweise Venturi-Anordnungen oder ähnliche Vorrichtungen vorgesehen sein, um den Durchmischungsprozess zu unterstützen.

Auch der FOX-Katalysator 8 ist innwandig mit geeignetem Katalysatormaterial ausgekleidet, bspw. Pd oder Pt, durch das gewährleistet werden kann, dass die den FOX-Katalysator 8 durchsetzende abgemagerte Luft-Pilotbrennstoffmischung 7 vollständig oxidiert wird, so dass jeglicher in der Mischung 7 vorhandene Brennstoff in CO₂ und H₂O umgewandelt wird. Das aus der Katalysatoranordnung 1 austretende Gasgemisch m_{FOX,out} verfügt somit über eine sehr hohe Temperatur, typischer Weise T_{FOX,out} bis zu 950°C und enthält hauptsächlich CO₂, H₂O, O₂ und N₂. Lediglich sehr geringe Anteile von CH₄ können ebenso enthalten sein, die jedoch den chemisch inerten Charakter des Austrittsgases 9 nicht zu beeinträchtigen vermögen.

Der vorzugsweise mit Platin oder Paladium innwandig ausgekleidete FOX-Katalysator 8 vermag die adiabatischen Prozesstemperaturen des den Katalysator durchsetzenden Gasgemisches zu erzielen ohne dabei selbst Materialüberhitzungen zu erliegen, zumal das den FOX-Katalysator 8 durchsetzende Gasgemisch stark abgemagert ist und die damit verbundenen adiabatischen Temperaturen weit unter den materialspezifischen Maximaltemperaturen liegen.

Durchaus wäre es möglich, brennstoffreichere Gemische durch den FOX-Katalysator 8 zu leiten, doch müsste in diesem Fall eine zusätzliche Kühlvorkehrung am FOX-Katalysator 8 vorgesehen werden, wie beispielsweise eine zusätzliche Katalysatorkühlung mittels Bypassluft oder aber durch entsprechende Auswahl hochtemperaturfester Katalysatormaterialien. Auch könnte eine nur teilweise mit Katalysatormaterial vorgesehene Beschichtung der Katalysatorkanäle zu einer verbesserten Temperaturkontrolle innerhalb des FOX-Katalysators führen, doch würde diese Maßnahme andererseits zu einem erhöhten Anteil von CH₄ im Abgasstrom 9 führen, wodurch der angestrebte chemische inerte Charakter des Abgasstromes 9 beeinträchtigt werden könnte.

Mit Hilfe der vorstehend beschriebenen Katalysatoranordnung ist es möglich, einen heißen, inerten Gasstrom herzustellen und zur thermischen Stabilisierung einer innerhalb einer Brennkammer sich ausbildenden homogenisierten Flamme einzusetzen. Der inerte Charakter des Gasstromes gestattet es, den Gasstrom an einer beliebigen Stelle des Brenners oder der Brennkammer einzudüsen, ohne dabei nachhaltige Auswirkungen innerhalb der sich im Brenner ausbildenden Gemischbildung zu erleiden. Ebenso hat die erfindungsgemäße Einspeisung eines heißen inerten Gasstromes in den Brennerbereich keinerlei Einflüsse auf das Selbstzündungsverhalten sowie die Stickoxydbildung. Besondere Beachtung jedoch findet die erfindungsgemäß vorgeschlagene thermische Stabilisierung der homogenisierten Flamme innerhalb der Brennkammer durch die Tatsache, dass der Flammenort trotz Heissgaszuführung unverändert bleibt, wodurch eine Flammenverschiebung stromauf innerhalb des Brenners vermieden wird. Hierdurch werden die Durchmischungszeiten und die damit verbundene Stickoxydemission in keinster Weise beeinflusst. Dies verschafft eine verbesserte Designflexibilität verglichen zu den bisher bekannten und im Einsatz befindlichen Pilotierungsverfahren.

Von besonderem Vorteil ist der Einsatz der erfindungsgemäß ausgebildeten Vorrichtung zur Flammenstabilisierung in Brennersystemen zur Befeuerung von Gasturbinenanlagen, in denen hohe Feuerungstemperaturen vorherrschen und Selbstzündungen von Luft-Brennstoffmischungen sehr viel wahrscheinlicher auftreten können. In derartigen Hochleistungsgasturbinenanlagen ist der Einsatz von bislang bekannten Pilotierungsverfahren verbunden mit den eingangs erläuterten Nachteilen in Bezug auf Flammenwanderung und Stickoxydbildung erschwert. Das erfindungsgemäße Verfahren läßt sich unabhängig von der Brennerlast ununterbrochen einsetzen, so insbesondere auch unter Vollastbedingungen, selbst wenn die Strömungsrate reduziert werden sollte. In vorteilhafter Weise können auf diese Weise aufwendige Spülungen von Brennstoffkanälen, wie sie bei bisher üblichen Pilotgaszuführungen zur Vermeidung von Rückzündungen in die Brennstoffleitung eingesetzt werden, vollständig verzichtet werden, so dass der damit verbundene zusätzliche Spülaufwand wegfällt.

Durch Vorsehen eines POX-Katalysators 3 mit einer geringen Zündtemperatur kann die Katalysatoranordnung während des gesamten Lastbereiches des Brenners zur Befeuerung beispielsweise einer Gasturbinenanlage, d.h. vom Anfahren bis zur Volllast, wirkungsvoll eingesetzt werden. So ist es insbesondere beim Anfahren einer Gasturbine vorteilhaft, das in den POX-Katalysator 3 eintretende Luft-/Pilotbrennstoffgemisch 4 vorzuwärmen, beispielsweise mit Hilfe einer elektrischen Vorheizung, die das Gemisch m_{POX,air} + m_{POX,fuel} auf die Zündtemperatur des POX-Katalysators 3 bringt. Ist der Katalysator während den Startbedingungen erst einmal erwärmt, so kann die elektrische Vorheizung ausgestellt werden. Durch das träge Temperaturverhalten des POX-Katalysators ist es insbesondere in dem vorstehend genannten Fall des Hochfahrens einer Gasturbine möglich, Luft-/Pilotbrennstoffgemische mit Temperaturen T_{POX,in} bereits wirkungsvoll zu katalysieren, obgleich T_{POX,in} bis zu 200°C geringer sein kann als die Zündtemperatur des Katalysators selbst. Auch ist es möglich, insbesondere unter Startbedingungen das Luft-/Pilotbrennstoffverhältnis λ_{POX} durch entsprechende Variation der Brennstoffrate m_{POX,fuel} oder der Luftströmungsrate m_{POX,air} entsprechend zu variieren und einzustellen.

Figur 2 zeigt eine schematisierte Darstellung einer bevorzugten Anordnungsmöglichkeit der Katalysatoranordnung 1 innerhalb eines Brenners 10, der vorzugsweise als Vormischbrenner ausgebildet ist und der gemäß Pfeildarstellung in Strömungsrichtung von einem sich innerhalb des Brenners 10 ausbildenden Luft-/Brennstoffgemisches durchsetzt wird. Innerhalb des Vormischbrenners 10 bildet sich aufgrund strömungsdynamischer Rahmenbedingungen, bspw. unter Einsatz eines Drallerzeugers, eine sich in Strömungsrichtung ausbildende Drallströmung D aus, die aufgrund der unsteten Strömungsquerschnittserweiterung zwischen Vormischbrenner 10 und Brennkammer 11 aufplatzt und eine Rückströmzone 12 bildet, in der sich eine homogene Flamme 13 räumlich stationär ausbildet.

Die Katalysatoranordnung 1 ist im gezeigten Ausführungsbeispiel zentrisch innerhalb des Strömungsverhältnisses im Vormischbrenner 10 angeordnet. Zur vollständigen Durchmischung des sich innerhalb des Vormischbrenners einstellenden Luft-/Brennstoffgemisches sowie zu Stabilisierung der Flamme sind zusätzliche Drallerzeuger bzw. Wirbelgeneratoren 14 vorgesehen, die radial die Katalysatoranordnung 1 umgeben.

Selbstverständlich ist es möglich, die Katalysatoranordnung 1 auch an einen anderen, innerhalb des Vormischbrenners 10 befindlichen Bereich zu positionieren. Aus dem in Figur 2 dargestellten Ausführungsbeispiel ist ferner zu entnehmen, dass der Katalysatoranordnung 1 zur Ausbildung des heißen, inerten Heissgasstromes getrennt zur Brenntsoff-/Luftversorgung des Brenner ein separates Luft-/Pilotbrennstoffgemisch (4) zugeführt wird. Das die Katalysatoranordnung 1 umströmende Luft-Brennstoffgemisch wird in der Brennkammer 11 unter Ausbildung einer homogenen Flamme 13 zur Zündung gebracht.

In Figur 3 ist eine weitere Möglichkeit des Einsatzes der erfindungsgemäß ausgebildeten Katalysatoranordnung 1 dargestellt. Hier sei angenommen, dass die Katalysatoranordnung 1, wie sie im Einzelnen aus der vorstehend beschriebenen Figur 1 zu entnehmen ist, als eine erste Brennerstufe innerhalb einer zweistufigen Brenneranordnung eingesetzt wird. Die Katalysatorstufe 1 wird dabei vom gesamten Luft-/Brennstoffgemisch, das durch die Brenneranordnung geführt wird, durchsetzt und bildet stromab zur Katalysatoranordnung 1 ein chemisch inertes Heissgas 9 aus, das unmittelbar einer zweiten Brennerstufe 15 zugeführt wird, in der dem inerten chemischen Heissgas zusätzlicher Brennstoff sowie Bypassluft beigemischt wird. Das sich hierbei ausbildende Heissgas-/Brennstoffgemisch entzündet sich letztlich in Form einer homogenen Flamme 13 stromab der zweiten Brennerstufe 15.

Ein bevorzugtes Ausführungsbeispiel für ein mögliches Design des POX-Katalysators 3 sieht eine Vielzahl den Katalysator 3 durchsetzende Strömungskanäle vor, die in zwei Gruppen aufteilbar sind. So wird durch eine erste Gruppe von Strömungskanälen, die innwandig mit Katalysatormaterial beschichtet sind, beispielsweise mit Rodium, das Luft-/Pilotbrennstoffgemisch 4 geleitet. Getrennt hiervon wird durch die zweite Gruppe von den POX-Katalysator 3 durchsetzenden Strömungskanälen, die nicht notwendigerweise mit Katalysatormaterial beschichtet sein müssen, von Luft durchströmt. Der Vorteil einer derartigen Ausführungsform liegt in einer verbesserten Durchmischung der Austrittströmungen und ermöglicht überdies eine bessere Kontrolle über die POX-Katalysatortemperatur T_{POX}, zumal die Strömungsraten beider Strömungsanteile getrennt voneinander variabel eingestellt werden können und die Zuluft für eine gezielte Kühlung des POX-Katalysators 3 dient.

In Figur 4 ist eine vergleichbar zur Figur 1 dargestellte Katalysatoranordnung 1 dargestellt, mit längs eines Strömungskanals 2 vorgesehenen POX-Katalysator 3 und FOX-Katalysator 8. Grundsätzlich ist es möglich, das Betriebskonzept, das der Erfindung zugrundeliegt derart zu modifizieren, so dass die Herstellung eines hochreaktiven Syngas enthaltenen Heissgases möglich wird. Die Erzeugung eines hochreaktiven Syngas enthaltenen Heissgases könnte insbesondere für schwierige Betriebssituationen während des Einschaltvorganges des Brenners sowie unter sehr niedrigen Lastbedingungen vorteilhaft sein. Um ein derartiges Syngas enthaltenes Heissgas zu erzeugen, wird im Unterschied zur beschriebenen Situation in Figur 1 keine Zuluft L, d.h. m_{bypass} = 0, beigemischt. Somit erfährt die aus dem POX-Katalysator 3 austretende Austrittsmischung 5 keine Abmagerung. Das dem POX-Katalysator 3 zugeführte Luft-/Pilotbrennstoffverhältnis wird typischer Weise so gewählt, dass eine Syngas-Erzeugung unterstützt wird. Typischer Weise beträgt das Luft-/Pilotbrennstoffverhältnis λ_{POX}-Werte > 0,25. Da das aus dem POX-Katalysator 3 austretende Austrittsgemisch 5 keine oder nur geringe Anteile von Sauerstoff enthält, typischer Weise < 3%, findet im nachfolgenden FOX-Katalysator 8 aufgrund des Sauerstoffmangels nur eine begrenzte Oxidationsreaktion statt. Somit werden die zur Flammenstabilisierung erforderlichen reaktive Heissgase vornehmlich im POX-Katalysator 3 gebildet.

Problematisch bei einer derartigen Betriebsweise ist jedoch das Umschalten von dem vorstehend beschriebenen Syngas erzeugenden Mode zum erfindungsgemäßen Standardszenario, bei dem mit Hilfe der Katalysatoranordnung ausschließlich heiße inerte Gase gebildet werden. Problematisch ist, ausgehend vom Syngas erzeugenden Mode, bei dem m_{bypass} = 0 ist, ein Zumischungsverhältnis von Bypassluft, bei dem das in den FOX-Katalysator 8 einströmende Luft-/Brennstoffgemisch 7 über ein stöchiometrisches Verhältnis verfügt, bei dem extreme Überhitzungen innerhalb des FOX-Katalysators 8 auftreten können, die irreparable Schäden verursachen können.

Um dies zu vermeiden wird folgende Verfahrenstechnik vorgeschlagen: Im Falle der Niedriglast, d.h. im Syngas erzeugenden Mode, bei dem m_{bypass} = 0 und typischerweise 0,25 < λ_{POX} < 0,6 vorherrscht, gilt folgendes zu beachten. Beim Übergang in das erfindungsgemäße Standardszenario gilt es zwei Maßnahmen zeitgleich zu treffen: Dem sich innerhalb des Brenners ausbildenden Luft-/Brennstoffgemisch, das zur Zündung innerhalb der Brennkammer eine homogene Flamme ausbildet, wird ein wenig mehr Brennstoff beigegeben, unter Beachtung, dass die Flamme nicht ausgeblasen wird. Zeitgleich wird das Luft-/Pilotbrennstoffverhältnis λ_{POX} des dem POX-Katalysator 3 zugeführten Luft-/Pilotbrennstoffgemisches 4 auf Werte < 0,15 reduziert, indem entweder der Massenstrom m_{POX,fuel} gesteigert oder der Luftzustrom m_{POX,air} reduziert wird. Das hierdurch entstehende fettere, in den POX-Katalysator 3 eintretende Luft-/Pilotbrennstoffgemisch 4 verfügt über eine niedrigere adiabatische Temperatur, bei der keine Syngasproduktion zustande kommt. Infolgedessen sinkt die Austrittstemperatur T_{POX,out} auf Werte zwischen 500 °C und 700 °C ab. Sobald die Bypassluft m_{bypass} hinzugefügt wird, sinkt die Eintrittstemperatur T_{FOX,in} weit unter Werte der Austrittstemperatur T_{POX,out} ab und nimmt Temperaturen von sehr viel kleiner als 600°C an. Hierbei sind die Strömungsraten m_{POX,fuel}, m_{POX,air} sowie m_{bypass} und daraus resultierend m_{FOX,in}, das T_{POX,out} und T_{FOX,in} unter der Selbstzündungsschwelle eines stöchiometrischen Luftbrennstoffgemisches, wobei T_{FOX,in} kleiner als die Zündtemperatur des FOX-Katalysators 8 ist. Aus diesem Grunde tritt keine Selbstzündung auf und der FOX-Katalysator 8 erleidet keine Überhitzungen, obwohl die Austrittsmischung 5 des POX-Katalysators 3 in Mischung mit der Zuluft m_{bypass} für eine kurze Zeitspanne ein stöchiometrisches Gemisch darstellen. Der Betrag von m_{bypass} wird anschließend kontinuierlich gesteigert, so dass das Luft-/Pilotbrennstoffverhältnis der in den FOX-Katalysator 8 eintretenden Mischung 7 λ_{FOX,in} ≥ 1 ist und ebenso λ_{POX,in} ebenso gesteigert werden kann, bis der Volllastbereich erreicht wird und die Katalysatoranordnung ausschließlich chemisch inerte Heissgase erzeugt.

### Bezugszeichenliste

- 1: Katalysatoranordnung
- 2: Strömungskanal
- 3: POX-Katalysator
- 4: Eintrittsluft-/Pilotbrennstoffgemisch in den POX-Katalysator
- 5: Austrittsmischung
- 6: Bypassmassenstrom
- 7: Eintritts-Luft-/Brennstoffmischung in den FOX-Katalysator
- 8: FOX-Katalysator
- 9: chemisch inerte Heissgase
- 10: Brenner
- 11: Brennkammer
- 12: Rückströmzone
- 13: homogene Flamme
- 14: Wirbelgenerator
- 15: zweite Brennerstufe
- D: Drallströmung
- L: Zuluft
- F: Brennstoff

## Patentansprüche

1. Vorrichtung in einem Brenner (10), mit einem ein Brennervolumen wenigstens teilweise umfassenden Brennergehäuse, in das über wenigstens eine Brennstoffleitung Brennstoff und über wenigstens ein Luftzuführungsmittel Luft unter Ausbildung eines sich in einer bevorzugten Strömungsrichtung ausbreitenden Luft-/Brennstoffgemisches einbringbar sind, das in einer sich stromab an das Brennergehäuse anschließenden Brennkammer (11) unter Ausbildung einer stationären Flamme (13) entzündbar ist, wobei stromauf zur Flamme (13) eine Kätalysatöranordnung (1) vorgesehen ist, durch die ein vom Luft-/Brennstoffgemisch separates Luft-/Pilotbrennstoffgemisch (4) hindurch strömbar ist, und wobei das der Katalysatoranordnung (1) zugeführte Luft-/Pilotbrennstoffgemisch (4) getrennt zu dem sich innerhalb des Brennervolumens ausbildenden Luft-/Brennstoffgemisches, das in der Brennkammer (11) gezündet wird, zuführbar ist, **dadurch gekennzeichnet, dass** die Katalysatoranordnung (1) über wenigstens zwei Katalysatorstufen verfügt, die in Durchströmungsrichtung hintereinander angeordnet sind, von denen die stromaufwärtig angeordnete Katalysatorstufe (3), der so genannte POX-Katalysator, mit einem Luft-/Pilotbrennstoffgemisch bei einem Luft-PilotbrennstoffMischungsverhältnis λ < 1 durchsetzbar ist, durch die das Luft-/Pilotbrennstoffgemisch (4) teilweise oxidiert wird, und von denen die stromabwärtige Katalysatorstufe (8), der so genannte FOX-Katalysator, mit einem abgemagerten Luft-/Pilotbrennstoffgemisch (7) mit einem Mischungsverhältnis λ > 1 durchsetzbar ist, durch die das abgemagerte Luft-/Pilotbrennstoffgemisch vollständig unter Ausbildung eines inerten Heissgasstroms (9) oxidiert wird.

2. Vorrichtung nach Anspruch 1,
**dadurch gekennzeichnet, dass** zwischen dem POX- und FOX Katalysator (3, 8) eine Luftzuführung (L) vorgesehen ist, durch die Zuluft dem teilweise oxidierten, aus dem POX-Katalysator (3) austretenden Luft-/Pilotbrennstoffgemisch (5) derart beimischbar ist, das sich vor Eintritt in den FOX-Katalysator (8) das abgemagerte Luft-/Pilotbrennstoffgemisch (7) bildet.

3. Vorrichtung nach Anspruch 1 oder 2,
**dadurch gekennzeichnet, dass** stromauf zum FOX-Kataysator (8) Strömungsturbulenzen erzeugende Mittel (14) vorgesehen sind, die einer vollständigen Durchmischung des abgemagerten Luft-/Pilotbrennstoffgemisches (4) dienen.

4. Vorrichtung nach einem der Ansprüche 1 bis 3,
**dadurch gekennzeichnet, dass** der Brenner ein Vormischbrenner ist.

5. Vorrichtung nach Anspruch 4,
**dadurch gekennzeichnet, dass** der Vormischbrenner (10) ein sich in Strömungsrichtung, vorzugsweise sich konisch, erweiterndes Vormischbrennergehäuse aufweist, an das sich in Strömungsrichtung unmittelbar oder mittelbar getrennt durch ein Mischrohr die Brennkammer (11) anschließt, und dass die Katalysatoranordnung (1) innerhalb des vom Vormischbrenner (10) oder vom Mischrohr eingeschlossenen Brennervolumens vorgesehen ist.

6. Vorrichtung nach einem der Ansprüche 1 bis 5,
**dadurch gekennzeichnet, dass** mittelbar oder unmittelbar stromab oder parallel zur Katalysatoranordnung (1) eine Brennstoffzuführung, vorzugsweise in Form eines Luft-/Brennstoffgemisches, vorgesehen ist, durch die Brennstoff dem aus der Katalysatoranordnung (1) austretenden inerten Heissgasstrom beimischbar ist.

7. Verfahren zur Flammenstabilisierung in einem Brenner (10), mit einem ein Brennervolumen wenigstens teilweise umfassenden Brennergehäuse, in das über wenigstens eine Brennstoffleitung Brennstoff und über wenigstens ein Luftzuführungsmittel Luft unter Ausbildung eines sich in einer bevorzugten Strömungsrichtung ausbreitenden Luft-/Brennstoffgemisches eingebracht werden, das in einer sich stromab an das Brennergehäuse anschließenden Brennkammer (11) unter Ausbildung einer stationären Flamme entzündet,
wobei die Flamme (13) mit einem wenigstens 600° C heissen inerten Heissgasstrom (9) stabilisiert wird, der in oder benachbart zur Flamme (13) in die Brennkammer (11) eingebracht wird, und
wobei der inerte Heissgasstrom (9) durch katalytische Oxidation eines Luft-/Pilotbrennstoffgemisches gewonnen wird,
**dadurch gekennzeichnet, dass** die katalytische Oxidation in zwei getrennten Stufen erfolgt, in einer ersten Stufe, dem so genannten POX-Katalysator (3), bei der ein Luft-/Pilotbrennstoffgemisch (4) mit einem Mischungsverhältnis λ < 1 teilweise oxidiert und nachfolgend durch Beimischung mit Luft (L) abgemagert wird und als abgemagertes Luft-/Pilotbrennstoffgemisch (7) mit einem Mischungsverhältnis λ >1 einer zweiten Stufe, dem so genannten FOX-Katalysator (8), zugeführt wird, bei der das abgemagerte Luft-/Pilotbrennstoffgemisch (7) vollständig oxidiert wird und als inertes Heissgas (9) austritt.

8. Verfahren nach Anspruch 7,
**dadurch gekennzeichnet, dass** das Luft-/Pilotbrennstoffgemisch (4) zur Ausbildung des inerten Heissgasstromes (9) getrennt zu dem sich innerhalb des Brennervolumens ausbildenden Luft-/Brennstoffgemisch, das innerhalb der Brennkammer zur Zündung gebracht wird, gebildet und zugeführt wird.

9. Verfahren nach Anspruch 7 oder 8,
**dadurch gekennzeichnet, dass** das in den POX-Katalysator (3) eintretende Luft-/Pilotbrennstoffgemisch (4) ein Luft-/Pilotbrennstoff-Verhältnis λ von 0,15 ≤ λ ≤ 0,4 aufweist, und
dass das teilweise oxidierte, unmittelbar aus dem POX-Katalysator austretende Luft-/Pilotbrennstoffgemisch (5) CH₄, N₂, CO₂, H₂O enthält sowie einen Syngas-Anteil, d.h. H₂ und CO, von weniger als 5 Vol.% und einen O₂-Anteil von weniger als 5 Vol.% aufweist.

10. Verfahren nach einem der Ansprüche 7 bis 9,
**dadurch gekennzeichnet, dass** der inerte Heissgasstrom (9) Temperaturen zwischen 600 und 950 °C aufweist und nahezu vollständig aus CO₂, H₂O, O₂ und N₂ besteht.

11. Verfahren nach einem der Ansprüche 7 bis 10,
**dadurch gekennzeichnet, dass** das gesamte sich innerhalb des Brennervolumens ausbildende Luft-/Brennstoffgemisch zur Ausbildung des inerten Heissgasstromes (9) katalysiert, anschließend mit Brennstoff vermischt und unter Ausbildung der Flamme (13) innerhalb der Brennkammer (11) zu Zündung gebracht wird.

12. Verwendung der Vorrichtung nach einem der Ansprüche 1 bis 6, zur Stabilisierung einer sich innerhalb einer von einem Brenner (10) befeuerten Brennkammer (11) ausbildenden homogenen Flamme (13),
**dadurch gekennzeichnet, dass** in Abhängigkeit der Brennerlast
die Flamme (13) durch ausschließliche Zufuhr eines inerten Heissgases (9) thermisch oder durch Zufuhr eines Syngas, bestehend aus H₂ und CO, enthaltenden Heissgases chemisch stabilisiert wird.

13. Verwendung nach Anspruch 12,
**dadurch gekennzeichnet, dass** unter Startbedingungen oder Niedriglastbedingungen die Flamme (13) chemisch stabilisiert wird, indem dem FOX-Katalysator (8) das unmittelbar aus dem POX-Katalysator (3) austretende, teilweise oxidierte Luft-/Pilotbrennstoffgemisch (5) ohne Abmagerung zugeführt wird, und dass unter Normal- oder Höchstlastbedingungen die Flamme (13) thermisch stabilisiert wird, indem das aus dem POX-Katalysator (3) austretende teilweise oxidierte Luft-/Pilotbrennstoffgemisch (5) vor Eintritt in den FOX-Katalysator (8) abgemagert wird.

## Claims

1. Device in a burner (10), with a burner housing at least partially enclosing a burner volume, into which may be introduced via at least one fuel line, fuel, and via at least one air feed means, air, forming an air/fuel mixture spreading in a preferred flow direction, which in a combustion chamber (11) connecting downstream of the burner housing may be ignited forming a stationary flame (13), wherein upstream to the flame (13) is provided a catalyst arrangement (1) through which an air/pilot fuel mixture (4) separate from the air/fuel mixture is flowable, and wherein the air/pilot fuel mixture (4) fed to the catalyst arrangement (1) can be fed separately to the air/fuel mixture developing inside the burner volume, which air/fuel mixture is ignited in the combustion chamber (11), **characterized in that** the catalyst arrangement (1) has at least two catalyst stages which are located one behind the other in the through-flow direction, of which the catalyst stage (3) located upstream, the so-called POX-catalyst, is flow-washable by an air/pilot fuel mixture with an air/pilot fuel mixture ratio λ < 1, by which catalyst stage (3) the air/pilot fuel mixture (4) is partially oxidized, and of which catalyst stages the downstream catalyst stage (8), the so-called FOX-catalyst, is flow-washable by a leaned air/pilot fuel mixture (7) with a mixture ratio λ > 1, by which the leaned air/pilot fuel mixture is completely oxidized forming an inert hot gas flow (9).

2. Device according to Claim 1,
**characterized in that**, between the POX- and FOX catalysts (3,8) an air feed (L) is provided, by which feed air can be added to the partially oxidized air/pilot fuel mixture (5) issuing from the POX-catalyst (3) in such a way that before entry into the FOX-catalyst (8) the leaned air/pilot fuel mixture (7) is formed.

3. Device according to either of Claims 1 or 2,
**characterized in that** upstream of the FOX-catalyst (8) flow turbulence-producing means (14) are provided, which serve for a complete mixing-through of the leaned air/pilot fuel mixture (4).

4. Device according to one of Claims 1 to 3,
**characterized in that** the burner is a premix burner.

5. Device according to Claim 4,
**characterized in that** the premix burner (10) has a premix burner housing preferably conically widening in the flow direction, to which in the flow direction the combustion chamber (11) is directly or indirectly connected separately by a mixing tube, and **in that** the catalyser arrangement (1) is provided inside the burner volume enclosed by the premix burner (10) or by the mixing tube.

6. Device according to one of Claims 1 to 5
**characterized in that** a fuel feed, preferably in the form of an air/fuel mixture, is provided indirectly or directly downstream of or parallel to the catalyst arrangement (1), by means of which fuel feed fuel can be added to the hot gas flow issuing from the catalyst arrangement (1).

7. Method for flame stabilization in a burner (10), with a burner housing at least partially enclosing a burner volume, into which are introduced via at least one fuel line, fuel, and, via at least one air feed means, air, forming an air/fuel mixture spreading in a preferred flow direction, which, in a combustion chamber (11) connecting downstream of the burner housing is ignited forming a stationary flame, the flame (13) being stabilized by an inert hot gas flow (9) of at least 600°C which is introduced into the combustion chamber (11) in or adjacent to the flame (13), and the inert hot gas flow (9) being produced by catalytic oxidation of an air/pilot fuel mixture, **characterized in that** the catalytic oxidation takes place in two separate stages, in a first stage, the so-called POX-catalyst (3), in which an air/pilot fuel mixture (4) with a mixture ratio λ < 1 is partially oxidized and then leaned by admixing with air (L) and is fed to a second stage, the so-called FOX-catalyst (8) as a leaned air/pilot fuel mixture (7) with a mixture ratio λ > 1, in which second stage the leaned air/pilot fuel mixture (7) is completely oxidized and issues as an inert hot gas (9).

8. Method according to Claim 7,
**characterized in that** the air/pilot fuel mixture (4) for forming the inert hot gas flow (9) is formed and fed separately to the air/fuel mixture developing inside the burner volume, which air/fuel mixture is ignited inside the combustion chamber.

9. Method according to Claim 7 or 8,
**characterized in that** the air/pilot fuel mixture (4) entering the POX-catalyst (3) has an air/pilot fuel ratio λ of 0.15 ≤ λ ≤ 0.4, and
**in that** the partially oxidized air/pilot fuel mixture (5) issuing directly from the POX-catalyst contains CH₄, N₂, CO₂, H₂O, and also a syngas content, i.e. H₂ and CO, of less than 5% volume and an O₂ content of less than 5% volume.

10. Method according to one of Claims 7 to 9,
**characterized in that** the inert hot gas flow (9) has temperatures between 600 and 950°C and consists almost entirely of CO₂, H₂O, O₂ and N₂.

11. Method according to one of Claims 7 to 10,
**characterized in that** the whole air-fuel mixture developing inside the burner volume catalyses to form the inert hot gas flow (9) then mixes with fuel and is ignited forming the flame (13) inside the combustion chamber (11).

12. Use of the device according to one of Claims 1 to 6 for the stabilization of a homogenous flame (13) developing inside a combustion chamber (11) fired by a burner (1),
**characterized in that**, depending on the burner load, the flame (13) is stabilized thermally or chemically by feed of a hot gas containing syngas consisting of H₂ and CO.

13. Use according to Claim 12,
**characterized in that**, under start conditions or low load conditions, the flame (13) is chemically stabilized by the partially oxidized air/pilot fuel mixture (5) that issues directly from the POX-catalyst (3) being fed to the FOX-catalyst (8) without leaning, and **in that**, under normal- or high load conditions, the flame (13) is thermally stabilized by the partially oxidized air/pilot fuel mixture (5) that issues from the POX-catalyst (3) being leaned before entry into the FOX-catalyst (8).

## Revendications

1. Dispositif destiné à être placé dans un brûleur (10), qui présente un boîtier de brûleur qui entoure au moins en partie un volume de brûleur et dans lequel du combustible et de l'air peuvent être amenés au moyen d'au moins un moyen d'amenée d'air pour former un mélange d'air et de combustible qui se propage dans une direction préférentielle d'écoulement et qui peut être allumé en formant une flamme stationnaire (13) dans une chambre de combustion (11) qui se raccorde en aval au boîtier de brûleur, un système de catalyseur (1) étant prévu en amont de la flamme (13) et pouvant être traversé par un mélange (4) d'air et de combustible pilote séparé du mélange d'air et de combustible, le mélange (4) d'air et de combustible pilote apporté au système de catalyseur (1) pouvant être amené séparément du mélange d'air et de combustible qui se forme à l'intérieur du volume de brûleur et qui est allumé dans la chambre de combustion (11), **caractérisé en ce que** le système de catalyseur (1) présente au moins deux étages de catalyseur qui sont disposés l'un derrière l'autre dans la direction de traversée et parmi lesquels l'étage de catalyseur (3) disposé en amont et appelé catalyseur POX peut être traversé par un mélange d'air et de combustible pilote à un rapport de mélange d'air et de combustible pilote λ < 1 qui oxyde partiellement le mélange (4) d'air et de combustible pilote, l'étage de catalyseur (8) situé en aval, appelé catalyseur FOX, pouvant être traversé par un mélange (7) d'air et de combustible pilote appauvri, dont le rapport de mélange λ > 1, le mélange appauvri du combustible pilote et d'air étant complètement oxydé en formant un écoulement inerte (9) de gaz chaud.

2. Dispositif selon la revendication 1, **caractérisé en ce qu'**entre le catalyseur POX et le catalyseur FOX (3, 8) est prévue une amenée d'air (L) par laquelle l'air amené est mélangé au mélange (5) d'air et de combustible pilote partiellement oxydé qui sort du catalyseur POX (3), de telle sorte que le mélange (7) appauvri d'air et de combustible pilote se forme avant de pénétrer dans le catalyseur FOX (8).

3. Dispositif selon les revendications 1 ou 2, **caractérisé en ce qu'**il présente des moyens (14) qui forment des turbulences d'écoulement en amont du catalyseur FOX (8) et qui servent à assurer un mélange intime du mélange appauvri (4) d'air et de combustible pilote.

4. Dispositif selon l'une des revendications 1 à 3, **caractérisé en ce que** le brûleur est un brûleur à prémélange.

5. Dispositif selon la revendication 4, **caractérisé en ce que** le brûleur à prémélange (10) présente un boîtier de brûleur à prémélange qui s'évase de préférence coniquement dans la direction d'écoulement et auquel la chambre de combustion (11) se raccorde par un tube de mélange, directement ou indirectement dans la direction d'écoulement, et **en ce que** le système de catalyseur (1) est prévu à l'intérieur du volume de brûleur incorporé dans le brûleur à prémélange (10) ou le tube de mélange.

6. Dispositif selon l'une des revendications 1 à 5, **caractérisé en ce qu'**une amenée de combustible qui présente de préférence la forme d'un mélange d'air et de combustible et dans laquelle le combustible peut être mélangé à l'écoulement de gaz chaud inerte qui sort du système de catalyseur (1), est prévue indirectement ou directement en aval du système de catalyseur (1) ou encore en parallèle à ce dernier.

7. Dispositif de stabilisation de la flamme d'un brûleur (10) qui présente un boîtier de brûleur qui entoure au moins en partie un volume de brûleur dans lequel du combustible peut être apporté par au moins un conduit de combustible et dans lequel de l'air peut être apporté par au moins un moyen d'amenée d'air pour former un mélange d'air et de combustible qui se propage dans une direction préférentielle d'écoulement, ce mélange s'allumant en formant une flamme stationnaire dans une chambre de combustion (11) qui se raccorde au boîtier du brûleur en aval de ce dernier, la flamme (13) étant stabilisée par un écoulement (9) de gaz chaud inerte à une température d'au moins 600 °C qui est amené dans ou au voisinage de la flamme (13) dans la chambre de combustion (11), l'écoulement (9) de gaz chaud inerte étant obtenu par oxydation catalytique d'un mélange d'air et de combustible pilote, **caractérisé en ce que** l'oxydation catalytique s'effectue en deux étages séparés, à savoir dans un premier étage appelé catalyseur POX (3) dans lequel un mélange (4) d'air et de combustible pilote est oxydé partiellement à un rapport de mélange λ < 1, est ensuite appauvri par addition d'air (L) et est amené sous la forme d'un mélange appauvri (7) d'air et de combustible pilote à un rapport de mélange λ > 1 à un deuxième étage appelé catalyseur FOX (8), le mélange appauvri (7) d'air et de combustible pilote étant complètement oxydé et sortant sous la forme d'un gaz chaud inerte (9).

8. Procédé selon la revendication 7, **caractérisé en ce que** le mélange (4) d'air et de combustible pilote est formé et amené pour former l'écoulement (9) de gaz chaud inerte séparément au mélange d'air et de combustible qui se forme à l'intérieur du volume de brûleur et qui est amené à s'allumer à l'intérieur de la chambre de combustion.

9. Procédé selon les revendications 7 ou 8, **caractérisé en ce que** le mélange (4) d'air et de combustible pilote qui pénètre dans le catalyseur POX (3) présente un rapport λ entre l'air et le combustible pilote de 0,15 ≤λ≤ 0,4 et **en ce que** le mélange (5) d'air et de combustible pilote partiellement oxydé qui sort directement du catalyseur POX contient du CH₄, du N₂, du CO₂, de l'H₂O ainsi qu'une proportion de gaz de synthèse, c'est-à-dire de H₂ et CO, inférieure à 5 % en volume et une proportion d'O₂ inférieure à 5 % en volume.

10. Procédé selon l'une des revendications 7 à 9, **caractérisé en ce que** l'écoulement (9) de gaz chaud inerte a une température comprise entre 600 et 950 °C et est constitué presque complètement de CO₂, de H₂O, d'O₂ et de N₂.

11. Procédé selon l'une des revendications 7 à 10, **caractérisé en ce que** la totalité du mélange d'air et de combustible qui se forme à l'intérieur du volume du brûleur est catalysé pour former l'écoulement de gaz inerte chaud (9), est ensuite mélangé avec le combustible et est amené à s'allumer à l'intérieur de la chambre de combustion (11) pour former la flamme (13).

12. Utilisation du dispositif selon l'une des revendications 1 à 6 pour stabiliser la flamme (13) homogène qui se forme à l'intérieur d'une chambre de combustion (11) alimentée par un brûleur (10), **caractérisé en ce qu'**en fonction de la charge du brûleur, la flamme (13) est stabilisée thermiquement en lui apportant exclusivement un gaz chaud inerte (9) ou chimiquement en lui apportant un gaz chaud qui contient du gaz de synthèse constitué de H₂ et CO.

13. Utilisation selon la revendication 12, **caractérisé en ce que** dans les conditions de démarrage ou les conditions de faible charge, la flamme (13) est stabilisée chimiquement sans appauvrissement en apportant au catalyseur FOX (8) le mélange (5) d'air et de combustible pilote partiellement oxydé qui sort du catalyseur POX (3) et **en ce que** dans les conditions normales ou de forte charge, la flamme (13) est stabilisée thermiquement en appauvrissant avant son entrée dans le catalyseur FOX (8) le mélange (5) d'air et de combustible pilote partiellement oxydé qui sort du catalyseur POX (3).
